# EUROPÄISCHE PATENTSCHRIFT

(11) **EP 2 971 999 B1**
(45) Veröffentlichungstag und Bekanntmachung des Hinweises auf die Patenterteilung: **05.08.2020**
(21) Anmeldenummer: 14708544.3
(22) Anmeldetag: 07.03.2014
(51) Int. Cl.: F24H 9/02, F24H 9/06

(54) **HEIZGERÄT MIT MINDESTENS EINER HEIZEINRICHTUNG**
HEATING DEVICE COMPRISING AT LEAST ONE HEATING UNIT
APPAREIL DE CHAUFFAGE DOTÉ D'AU MOINS UN DISPOSITIF CHAUFFANT

(30) Priorität: 12.03.2013 DE 102013204290; 27.11.2013 DE 102013224222
(43) Veröffentlichungstag der Anmeldung: 20.01.2016
(73) Patentinhaber: Robert Bosch GmbH, 70442 Stuttgart (DE)
(72) Erfinder: MOES, Sebastiaan, NL-7468SH Enter (NL); OEHRLEIN, Manfred, 73278 Schlierbach (DE); MACHO, Alexander, 73230 Kirchheim (DE); WUENNING, Marcus, 73061 Ebersbach (DE)
(86) Internationale Anmeldenummer: PCT/EP2014/054454
(87) Internationale Veröffentlichungsnummer: WO 2014/139887

(56) Entgegenhaltungen:
- EP-A2- 1 209 425
- WO-A2-2009/141808
- DE-U1- 20 113 369
- DE-U1- 29 921 915
- DE-U1-202009 008 626

## Beschreibung

Die Erfindung betrifft ein Heizgerät mit mindestens einer Heizeinrichtung, einem Wärmeübertragungselement, einer Steuerung, einer Ummantelung und einer Bedieneinheit.

### Stand der Technik

Mit der DE 19801081C2 ist ein Wärmegerät bekannt geworden, das einen Aufbau in Form eines Blechgehäuses aufweist, bei dem die Geräteaufbauten aus einer Kombination von flächigen Glas- und/oder Glaskeramik-Formteilen mit flächigen Blechteilen besteht, und mit flächigen Glas- und/oder Glas-Keramikformteilen zumindest im Bereich des Brennraumes. Ein Brennersystem mit seinen Leitungen für die Zuführung von fossilem Brennstoff und einer offenen Flamme ruht auf einem gusseisernen Grundrahmen.

Das bekannte Wärmegerät lässt es zwar zu, dass durch Austausch der Formteile der Ummantelung während der Montage einfach unterschiedliches Aussehen der Wärmegeräte herbeigeführt werden kann, insgesamt bildet aber das einmal festgelegte System durch den beherrschenden gusseisernen Grundrahmen eine starre kompakte Einheit. Zusätzlich offenbart die WO 2009/141808 A2 einen Gegenstand, der die Merkmale des Oberbegriffs des unabhängigen Anspruchs 1 aufweist.

### Offenbarung der Erfindung

### Vorteile

Das Heizgerät mit den Merkmalen des Hauptanspruchs hat den Vorteil, dass durch einen modularen Aufbau unterschiedliche Gerätetypen nicht nur in ihrem äußeren Aussehen sondern auch durch ihren inneren Aufbau einfach verwirklicht werden können.

Unter modularen Aufbau soll verstanden werden, dass einzelne, zusammenfassbare Baugruppen als Module aufgebaut sind und unterschiedliche Module zumindest teilweise miteinander kombinierbar sind. Einzelne Module können beispielsweise die Heizeinrichtung, ein Wärmeübertragungselement, eine Steuerung oder eine Bedieneinheit und dergleichen umfassen.

Durch die in den Unteransprüchen angegebenen Merkmale sind vorteilhafte Weiterbildungen des Heizgerätes nach dem Hauptanspruch möglich. So steigt sich die Flexibilität, wenn das Heizgerät einen Grundkörper aufweist, der derart ausgestaltet ist, dass er in der Lage ist, einzelne Module des modularen Aufbaus aufzunehmen.

Besonders einfach kann der modulare Aufbau verwirklicht werden, wenn ein Grundkörper vorliegt der ein Gestänge aufweist. Das Gestänge kann beispielsweise eine Außenkontur des Grundkörpers definieren. Insbesondere kann das Heizgerät über das Gestänge an einer Wand befestigt oder auf dem Fußboden abgestellt sein.

Die einzelnen Module lassen sich besonders einfach einbauen, wenn sie am Grundkörper befestigbar sind. Durch den Grundkörper und im Grundkörper vorgegebene Befestigungspunkte werden die einzelnen Module definiert einbaubar.

Besonders einfach gelingt der Einbau und die Befestigung der Module dann, wenn das Gestänge Profilschienen enthält.

Die Profilschienen können sowohl nach innen gerichtete Profile als auch nach außen gerichtete Profile aufweisen und somit sowohl die innen gelegenen Module als auch die Ummantelung aufnehmen.

Das Aufnehmen der Ummantelung gelingt besonders einfach, wenn die Ummantelung mindestens eine Seitenwand aufweist, die in mindestens eine Profilschiene einschiebbar ist. Das Einschieben gelingt besonders einfach, wenn die Seitenwand von vorne nach hinten in Nuten der Profilschiene einführbar ist. Dies kann über die gesamte Länge oder in der Art eines Bajonetts über einen gewissen Bereich erfolgen.

Ein besonders kostengünstiger Aufbau gelingt, wenn ein Rohrrahmen vorgesehen ist, an dem sich zumindest die Ummantelung abstützt.

Der Rohrrahmen ist zur Erhöhung der Stabilität bevorzugt selbsttragend ausgeführt und in der Lage, den Grundkörper und/oder einzelne Module aufzunehmen.

Besonders steif wird der Rohrrahmen, wenn er Streben und/oder Haltebereiche aufweist.

Ist der Rohrrahmen mehrteilig aufgebaut, ergänzt dies die Modulbauweise.

### Zeichnung

In den Figuren sind Ausführungsbeispiele des erfindungsgemäßen Heizgerätes bzw. Teile davon dargestellt und in der nachfolgenden Beschreibung näher erläutert. Es zeigen
- Figur 1: ein erfindungsgemäßes, offenes Heizgerät von vorne,
- Figur 2: eine Profilschiene mit möglichen Seitenblechen,
- Figur 3: einen Rohrrahmen von der Seite bzw. in Schrägdarstellung und die
- Figur 4: einen weiteren Rohrrahmen in Schrägdarstellung.

### Beschreibung

In der Figur 1 ist ein Heizgerät 10 mit einer Heizeinrichtung 12, einem Wärmeübertragungselement 14, einer Steuerung 16 und einer Ummantelung 18 dargestellt. Die Heizeinrichtung 12, das Wärmeübertragungselement 14 und die Steuerung 16 sind als Module aufgebaut, die innerhalb des Heizgerätes platziert und gegen andere Module der gleichen Art ausgetauscht werden können. So kann beispielsweise die Heizeinrichtung 12 unterschiedliche Leistungswerte aufweisen.

Im Heizgerät sind weitere Module wie beispielsweise ein Ausdehnungsgefäß 20, eine Hydraulikgruppe 22, eine Montagehalterung 24 und ein elektrischer Leitungskanal 26 untergebracht. Von diesen Modulen kann es unterschiedliche Arten geben, wie aber am Beispiel des elektrischen Leitungskanals 26 klar wird, kann auch ein Modul für viele Varianten des Heizgerätes 10 passend ausgelegt sein.

Das Heizgerät 10 weist einen Grundkörper 28 auf, an dem die einzelnen Module des modularen Aufbaus aufgenommen sind.

Der Grundkörper 28 weist ein Gestänge 30 auf. Dieses Gestänge 30 verläuft bevorzugt an den Kanten der Ummantelung 18.

Wie insbesondere in Figur 1 dargestellt ist, sind einzelne Module direkt am Grundkörper 28 befestigbar. So sind die Heizeinrichtung 12 und die Hydraulikgruppe 22 direkt am Grundkörper 28 bzw. dessen Gestänge 30 befestigt, während das Ausdehnungsgefäß 20 über Abstandshalter 32 befestigt.

Das Gestänge 30 enthält Profilschienen 34, die eine Befestigung der Module begünstigen. In Figur 2 ist der Querschnitt einer solchen Profilschiene 34 dargestellt. Es ist erkennbar, dass die Profilschiene 34 ein Winkelprofil aufweist, dessen Schenkel mit Innenaussparungen 36 und Außenaussparungen 38 versehen sind. Selbstverständlich ist die Form der Profilschienen 34 sowie die Form der Aussparungen 36, 38 nicht auf die in Figur 2 dargestellte Form beschränkt. Es können auch andere Querschnitte, wie sie beispielsweise aus dem Fensterbau bekannt sind, verwendet werden. An den Innenaussparungen 36 können die Module direkt oder indirekt befestigt sein.

Die Profilschienen 34 nehmen die Ummantelung 18 abnehmbar auf. Unter abnehmbar ist zu verstehen, dass die Ummantelung 18 abgehoben oder herausgezogen werden kann.

In der Figur 2 ist eine Seitenwand 40 dargestellt, die mit einem oberen, umgebördeltem Bereich 42 in eine der äußeren Aussparungen 38 eingeschoben werden kann. Es ist ferner eine zweite Seitenwand 44 dargestellt, die mit einer Umbördelung 46 an einer seitlichen Außenaussparung 38 eingeschoben werden kann.

Die Seitenwände 40 oder 44 können sowohl oben als auch unten entsprechend umgebördelt sein, um so einen sicheren Halt am Grundkörper 28 bzw. am Gestänge 30 zu gewährleisten.

Wie in Figur 3 dargestellt, kann das Heizgerät einen Rohrrahmen 48 aufweisen, an dem sich die Ummantelung 18 abstützt. Unter Rohrrahmen ist zu verstehen, dass ein geeignet stabiles Rohr rahmenförmig vorgebogen Verwendung findet. Der Rohrrahmen 48 kann dabei einstückig ausgeführt sein oder Einsatzrohrstücke 50 aufweisen. Diese können mit dem Rohrrahmen 48 stoffschlüssig oder über Verbindungselemente verbunden sein.

Der Rohrrahmen 48 ist selbsttragend ausgeführt und nimmt im Ausführungsbeispiel einzelne Module wie beispielsweise die Heizeinrichtung 12 und die Steuerung 16 auf. Natürlich können auch weitere Module entsprechend aufgenommen werden. Ein besonderer Vorteil des Rohrrahmens 48 ist, dass er viele offene Flächen aufweist, über die die einzelnen Module zugänglich werden.

Erfindungsgemäss wird der Rohrrahmen 48 in das Gestänge 30 als zusätzliche Verstrebung eingebracht. Der Rohrrahmen 48 würde dann sowohl den Grundkörper außen als auch einzelne Module innen aufnehmen.

Zur weiteren Verstrebung weist der Rohrrahmen 48 Haltebereiche 52 und Streben 54 auf. Je nach geforderter Festlichkeit, ist es nicht notwendig sowohl Haltebereiche 52 als auch Streben 54 vorzusehen.

In einer weiteren Ausführung, wie sie in der Figur 4 dargestellt ist, ist der Rohrrahmen 48 mehrteilig aufgebaut. Im Ausführungsbeispiel umfasst der Rohrrahmen mindestens zwei Bereiche, einen unteren Teilrohrrahmen 56 und einen oberen Teilrohrrahmen 58. Die Teilrohrrahmen 56 und 58 sind über Verbindungsstücke 60 miteinander verbunden. Es ist alternativ oder zusätzlich auch möglich, die Teilrohrrahmen miteinander zu verlöten oder zu verschweißen.

Wie aus der Figur 4 erkennbar ist, erstreckt sich der untere Teilrohrrahmen 56 über die gesamte Breite des Grundkörpers 28 während der ober Teilrohrrahmen 58 nur einen Teil davon umfasst. Der nicht umfasste Bereich 62 kann ein größeres Modul, beispielsweise die Heizeinrichtung 12 aufnehmen.

Wie ferner aus der Figur 4 erkennbar ist, weisen die Teilrohrahmen 56 und 58 nach innen gebogenen Rohrabschnitte 64 auf, an die sich einzelne Module anbauen lassen. Jeder Teilrohrrahmen 56, 58 ist somit für seine von ihm aufzunehmenden Module individualisiert.

## Patentansprüche

1. Heizgerät (10) umfassend einen modularen Aufbau mit mindestens einer Heizeinrichtung (12), einem Wärmeübertragungselement (14), einer Steuerung (16) und einer Ummantelung (18), wobei ein Grundkörper (28) einzelne Module des modularen Aufbaus aufnimmt, der Grundköper (28) ein Gestänge (30) aufweist und einzelne Module am Grundkörper (28) befestigbar sind und das Gestänge (30) Profilschienen (34) enthält, die die Ummantelung (18) abnehmbar aufnehmen, wobei ein Rohrrahmen (48) vorgesehen ist, der selbsttragend ausgeführt ist und den Grundkörper (28) und/oder einzelne Module aufnimmt, und der Rohrrahmen (48) Haltebereiche (52) und/oder Streben (54) aufweist **dadurch gekennzeichnet, dass** der Rohrrahmen (48) in das Gestänge (30) als zusätzliche Verstrebung eingebracht ist.

2. Heizgerät (10) nach Anspruch 1, **dadurch gekennzeichnet, dass** sich die Ummantelung (18) am Rohrrahmen (48) abstützt.

3. Heizgerät (10) nach einem der vorhergehenden Ansprüche, **dadurch gekennzeichnet, dass** der Rohrrahmen (48) mehrteilig aufgebaut ist.

4. Heizgerät (10) nach einem der vorhergehenden Ansprüche, **dadurch gekennzeichnet, dass** der Rohrrahmen (48) sowohl den Grundkörper (28) außen als auch einzelne Module innen aufnimmt.

5. Heizgerät (10) nach einem der vorhergehenden Ansprüche, **dadurch gekennzeichnet, dass** die Ummantelung (18) mindestens eine Seitenwand (40, 44) aufweist, die in mindestens eine Profilschiene (34) einschiebbar ist.

## Claims

1. Heater (10) comprising a modular structure with at least one heating device (12), a heat-transfer element (14), a controller (16) and a casing (18), wherein a main body (28) receives individual modules of the modular structure, the main body (28) has a linkage (30) and individual modules can be fastened to the main body (28) and the linkage (30) contains profile rails (34) which receive the casing (18) in a removable manner, wherein a tubular frame (48) is provided, which tubular frame is of self-supporting design and receives the main body (28) and/or individual modules, and the tubular frame (48) has holding regions (52) and/or struts (54), **characterized in that** the tubular frame (48) is inserted into the linkage (30) as additional strutting.

2. Heater (10) according to Claim 1, **characterized in that** the casing (18) is supported on the tubular frame (48) .

3. Heater (10) according to either of the preceding claims, **characterized in that** the tubular frame (48) is of multipartite construction.

4. Heater (10) according to one of the preceding claims, **characterized in that** the tubular frame (48) receives both the main body (28) on the outside and also individual modules on the inside.

5. Heater (10) according to one of the preceding claims, **characterized in that** the casing (18) has at least one side wall (40, 44) which can be pushed into at least one profile rail (34).

## Revendications

1. Appareil de chauffage (10) comprenant une structure modulaire avec au moins un dispositif de chauffage (12), un élément de transfert thermique (14), une commande (16) et une enveloppe (18), un corps de base (28) recevant des modules individuels de la structure modulaire, le corps de base (28) présentant une tringlerie (30) et des modules individuels pouvant être fixés au corps de base (28) et la tringlerie (30) contenant des rails profilés (34) qui reçoivent l'enveloppe (18) de manière amovible,
un cadre tubulaire (48) étant prévu, lequel est réalisé sous forme autoportante et reçoit le corps de base (28) et/ou des modules individuels et le cadre tubulaire (48) présentant des régions de fixation (52) et/ou des entretoises (54), **caractérisé en ce que**
le cadre tubulaire (48) est introduit dans la tringlerie (30) en tant que renforcement supplémentaire.

2. Appareil de chauffage (10) selon la revendication 1, **caractérisé en ce que** l'enveloppe (18) s'appuie sur le cadre tubulaire (48).

3. Appareil de chauffage (10) selon l'une quelconque des revendications précédentes, **caractérisé en ce que** le cadre tubulaire (48) est réalisé en plusieurs parties.

4. Appareil de chauffage (10) selon l'une quelconque des revendications précédentes, **caractérisé en ce que** le cadre tubulaire (48) reçoit à la fois le corps de base (28) à l'extérieur ainsi que des modules individuels à l'intérieur.

5. Appareil de chauffage (10) selon l'une quelconque des revendications précédentes, **caractérisé en ce que** l'enveloppe (18) présente au moins une paroi latérale (40, 44) qui peut être enfoncée dans au moins un rail profilé (34).
